# EUROPÄISCHE PATENTSCHRIFT

(11) **EP 2 185 763 B1**
(45) Veröffentlichungstag und Bekanntmachung des Hinweises auf die Patenterteilung: **28.11.2012**
(21) Anmeldenummer: 08774906.5
(22) Anmeldetag: 09.07.2008
(51) Int. Cl.: D06F 39/06

(54) **VERFAHREN ZUM BESEITIGEN VON SCHAUM IN EINER TROMMELWASCHMASCHINE UND HIERZU GEEIGNETE TROMMELWASCHMASCHINE**
METHOD FOR ELIMINATING FOAM IN A DRUM WASHING MACHINE AND DRUM WASHING MACHINE SUITABLE THEREFOR
PROCÉDÉ D'ÉLIMINATION DE MOUSSE DANS UNE MACHINE À LAVER À TAMBOUR ET MACHINE À LAVER À TAMBOUR CORRESPONDANTE

(30) Priorität: 01.08.2007 DE 102007036041
(43) Veröffentlichungstag der Anmeldung: 19.05.2010
(73) Patentinhaber: BSH Bosch und Siemens Hausgeräte GmbH, 81739 München (DE)
(72) Erfinder: SCHULZE, Ingo, 16341 Panketal (DE); HASSE, Torsten, 14641 Nauen (DE)
(86) Internationale Anmeldenummer: PCT/EP2008/058900
(87) Internationale Veröffentlichungsnummer: WO 2009/016009

(56) Entgegenhaltungen:
- EP-A- 0 268 155
- EP-A- 0 724 036
- EP-A- 1 063 341
- EP-A- 1 719 832
- DE-A1-102006 027 197
- US-A1- 2005 197 264

## Beschreibung

Die Erfindung betrifft ein Verfahren zum Beseitigen von Schaum in einer Trommelwaschmaschine und eine hierzu geeignete Trommelwaschmaschine. Insbesondere betrifft die Erfindung ein Verfahren zum Beseitigen von vorhandenem Schaum in einem Laugenbehälter einer Trommelwaschmaschine mit einer Programmsteuerung zur Steuerung eines Programmablaufs mit einer Abfolge von Schritten, die eine Zugabe von Wasser sowie ein Drehen der Trommel umfassen, sowie eine hierzu geeignete Trommelwaschmaschine.

In herkömmlichen Trommelwaschmaschinen wird bereits nach der Hauptwäsche und den Spülgängen hochtourig geschleudert. Wenn viel Schaum vorhanden ist oder beim Schleudern entsteht, fördert die Laugenpumpe das Schaum-Laugengemisch nicht. Das Schleudern wird daher bei Schaumdetektion im Abpumpen nicht ausgeführt oder im Falle einer Schaumdetektion während des Schleuderns abgebrochen. Außerdem kann der Schaum aus den Öffnungen des Laugenbehälters wie der Laugenbehälterbelüftung und dem Einfüllschlauch austreten. Eine frühzeitige Schaumerkennung und effiziente Maßnahmen zur Beseitigung des Schaums sind daher wichtig.

Gemäß der DE 41 04 151 A1 wird der Schaum durch Einschalten einer Heizeinrichtung zerstört. Um auch den Schaum in der weiteren Umgebung der Heizeinrichtung zu zerstören, wird die Trommel langsam gedreht, so dass weiterer Schaum zur Heizeinrichtung gelangt und dort durch Wärmezufuhr zerstört wird.

In der DE 43 34 969 A1 ist eine Einrichtung zur Zerstörung von Waschmittelschaum beschrieben, die eine Vorrichtung zur Erzeugung von Heißluft aufweist, die durch eine Zuleitung in der Laugenbehälterwand zwischen den Laugenbehälter und die Trommel eingeleitet wird.

Außerdem sind Verfahren zum Beseitigen von Schaum in einem Laugenbehälter einer Trommelwaschmaschine aus der DE 102 34 472 A1 sowie der DE 198 36 248 A1 bekannt.

Die DE 102 34 472 A1 beschreibt ein Verfahren zum Beseitigen von Schaum in einem Laugenbehälter einer elektronisch gesteuerten Trommelwaschmaschine in Folge eines Programmschrittes, der zum Entwässern des Laugenbehälters vorgesehen ist, mit einem am Boden des Laugenbehälters angeordneten Laugenablaufsystem mit einer Laugenpumpe und mit einem Sensor zur Bestimmung der Höhe der Im Laugenbehälter befindlichen Flüssigkeit. Der Verlauf des Sensorsignals (P), das während des Betriebs der Laugenpumpe aufgezeichnet wird, enthält einen Gradienten Δpₙ/Δtₙ im Vergleich zu Δpₙ₋₁/Δtₙ₋₁, welcher die Anwesenheit von Schaum anzeigt, worauf dann eine auf den Gradienten abgestimmte Schaumbehandlungsmaßnahme eingeleitet wird, z.B. Zuführungeiner bestimmten Menge Wasser oder Veränderung der Drehzahl der Wäschetrommel.

In der EP 0 278 239 A1 wird eine übermäßige Schaumbildung im Hauptwaschgang, die während des Heizens von Waschlauge im Laugenbehälter zu beobachten ist, durch Zugabe einer begrenzten Menge kalten Wassers und/oder durch vorübergehendes Ausschalten der Laugenheizung beseitigt.

Die EP 1 063 341 A2 beschreibt eine Waschmaschine mit einem Laugenbehälter und einer rotierbaren Waschzone, welche eine Detektionseinrichtung für die Bestimmung des Zustands der Waschlauge und die Ausgabe eines Signals sowie eine Kontrollvorrichtung zum Empfangen dieses Signals und zur Ausgabe von vorbestimmten Befehlen für das Waschen von Textilien aufweist. Ein solcher Zustand ist ein sogenannter "suds lock", eine Schaumsperrung. Hierbei ergibt sich bei einer ausgeprägten Schaumbildung eine große Zugkraft auf die Trommel, welche zu einer deutlichen Abnahme der Umdrehungsgeschwindigkeit der Trommel führt. Die Arbeitsweise der Waschmaschine soll dann angepasst werden.

Die EP 0 268 155 A2 beschreibt eine programmgesteuerte Waschmaschine mit einer Trommel in einem Laugenbehälter, aus dem die Wasch- und Spüllauge mittels einer in einer Ablaufleitung angeordneten Entleerungspumpe abführbar ist, wobei an der Ablaufleitung eine Rohrleitung mit einem Sensor angeschlossen ist, dessen Ausgangssignale ein Indiz für die Schaumbildung während des Schleudervorgangs sind und Regelgrößen für den Antriebsmotor der Wäschetrommel und damit für die Regelung der Schleuderzahl darstellen. Beispielsweise wird die Schleuderdrehzahl solange reduziert, bis die Schaumgrenze wieder bleibend unterschritten wird.

Die EP 0 724 036 A1 beschreibt eine Wasch- und Trocknungsmaschine für Kleidung, die mit einer Schaum reduzierenden Anordnung ausgestattet ist. Die Maschine weist neben einem Laugenbehälter und einer darin drehbar gelagerten Trommel einen Drucksensor und Verarbeitungs- und Kontrollmittel auf, welche das Signal des Drucksensors als Maß für den Druck in einer Luftkammer empfangen und periodisch dessen mittleren Wert wiedergeben. Bei einem Überschreiten einer vorgegebenen Differenz zwischen aufeinander folgenden mittleren Druckwerten, welche einem Zustand mit zu großer Schaumbildung entspricht, wird ein vorbestimmtes Waschprogramm in Hinblick auf die Schaumbekämpfung modifiziert. Die Modifikation kann in einer Reduzierung der Umdrehungsgeschwindigkeit der Trommel bzw. einer Zugabe einer größeren Wassermenge in mindestens einer Spülphase bestehen.

Überdies wird üblicherweise in speziellen Verfahrensabläufen der Schaum durch angepasste Spülbäder unter größtmöglicher Vermeidung des Eintrags von mechanischer Energie (beispielsweise durch lange Stillstandszeiten der Trommel) beseitigt.

Bei den bekannten Verfahren ist nachteilig, dass sie mitunter zu einer erheblichen Verlängerung des gesamten Waschprogramms, stark erhöhtem Wasserverbrauch und einem schlechten Ergebnis beim Schleudern führen.

Aufgabe der Erfindung war daher die. Bereitstellung eines Verfahrens, mit dem der in einer Waschmaschine entstehende Schaum wirksamer bekämpft werden kann als mit herkömmlichen Verfahren. Außerdem war es Aufgabe der Erfindung, eine zur Durchführung dieses Verfahrens geeignete Trommelwaschmaschine aufzuzeigen.

Erfindungsgemäß werden diese Aufgaben durch ein Verfahren mit den Merkmalen von Anspruch 1 und durch eine Trommelwaschmaschine mit den Merkmalen von Anspruch 12 gelöst. Vorteilhafte Ausgestaltungen der Erfindung sind in den Unteransprüchen aufgeführt.

Gegenstand der vorliegenden Erfindung ist somit ein Verfahren zum Beseitigen von erkanntem Schaum in einer Trommelwaschmaschine mit einer Programmsteuerung zur Steuerung eines Programmablaufs, einer in einem Laugenbehälter drehbar gelagerten Trommel, einem Wasserzulaufsystem, einem am Boden des Laugenbehälters angeordneten Laugenablaufsystem mit einer Laugenpumpe, einem Antriebsmotor für die Trommel und einem Sensor zur Bestimmung eines Schaumniveaus hₛ und/oder eines negativen zeitlichen Gradienten des Schaumniveaus (dhₛ/dt) einer im Laugenbehälter befindlichen Flüssigkeit-Luft-Mischung, wobei bei vom Sensor erkanntem Schaum während eines Schleuderhochlaufs der Trommel, d.h. einem kontinuierlichen oder diskontinuierlichen Erhöhen der Drehzahl der Trommel, bei kontinuierlich oder diskontinuierlich eingeschalteter Laugenpumpe kontinuierlich oder diskontinuierlich eine kleine Wassermenge zugegeben wird, wobei bei einem Schleudern das Schaumniveau hₛ mittels des Sensors überwacht und in Abhängigkeit vom Schaumniveau hₛ eine Drehzahl der Trommel gesteuertwird, so dass bei einer Erhöhung des Schaumniveaus hₛ die Drehzahl verringert wird, bei einer Beibehaltung des Schaumniveaus hₛ die Drehzahl beibehalten wird und/oder bei einer Verringerung des Schaumniveaus hₛ die Drehzahl erhöht wird, und eine maximal zulaufende Wassermenge während des Schleuderhochlaufs an die Menge der In der Trommel befindlichen Wäsche angepasst ist.

Das Wasserzulaufsystem ist im Allgemeinen auf die in der Trommel befindliche Wäsche oder in einen Zwischenraum zwischen der Tommel und dem Laugenbehälter gerichtet.

im erfindungsgemäßen Verfahren wird im Allgemeinen nach einem erfolgten Abpumpen von Waschlauge kontinuierlich oder diskontinuierlich eine kleine Menge Wasser zugegeben.

Hierzu kann beispielsweise in Abhängigkeit von der in eine Trommel eingefüllten Menge an Wäsche eine Wassermenge vorgegeben werden. Alternativ kann in der Trommelwaschmaschine eine an sich bekannte Beladungserkennung durchgeführt werden. Eine Beladungserkennung kann beispielsweise Ober die zugelaufene Wassermenge und Insbesondere durch einen Vergleich zwischen gemessenen hydrostatischen Drucken und zugelaufener Wassermenge durchgeführt werden.

Bei Überschreiten eines maximalen Schaumniveaus hₛₘₐₓ wird die Drehzahl im Allgemeinen bis zum Stillstand der Trommel herabgesetzt. Das maximale Schaumniveau hₛₘₐₓ ist vorzugsweise an die Menge der in der Trommel befindlichen Wäsche angepasst.

Bei dem Sensor kann es sich um einen einzelnen Sensor oder um ein System aus mehreren Sensoren handeln. Desgleichen umfasst der Begriff Sensor neben dem eigentlichen Sensor vorzugsweise auch ein entsprechendes System zur Registrierung und Übermittlung der Daten an eine Programmsteuerung.

In bevorzugten Ausführungsformen der Erfindung ist der Sensor ein optisches Messsystem, ein konduktometrisches Messsystem, ein kapazitives Messsystem oder ein Druckmesssystem.

Für den Fall, dass ein Druckmesssystem eingesetzt wird, wird dieses vorzugsweise zusätzlich für die Regelung eines Wasserstands während eines Wasch- und/oder Spülgangs genutzt.

Bei Verwendung eines Druckmesssystems wird als Maß für das Schaumniveau hₛ und/oder eines negativen zeitlichen Gradienten des Schaumniveaus (dhₛ/dt) einer im Laugenbehälter befindlichen Flüssigkeit-Luft-Mischung vorzugsweise ein hydrostatischer Druck p und ein negativer zeitlicher Gradient des hydrostatischen Drucks (dp/dt) einer im Laugenbehälter befindlichen Flüssigkeit-Luft-Mischung gemessen.

In einer bevorzugten Ausführungsform der Erfindung beträgt die kontinuierlich zulaufende Wassermenge 0,5 bis 1,5 l / min. In einer bevorzugten alternativen Ausführungsform beträgt die diskontinuierlich zulaufende Wassermenge jeweils 0,2 bis 2 l.

In einer ganz besonders bevorzugten Ausführungsform ist die Erfindung ein Verfahren zum Beseitigen von erkanntem Schaum in einer Trommelwaschmaschine mit einer Programmsteuerung zur Steuerung eines Programmablaufs, einer in einem Laugenbehälter drehbar gelagerten Trommel, einem Wasserzulaufsystem, einem am Boden des Laugenbehälters angeordneten Laugenablaufsystem mit einer Laugenpumpe, einem Antriebsmotor für die Trommel, einer Heizeinrichtung und einem Sensor zur Bestimmung eines hydrostatischen Drucks p und/oder eines negativen zeitlichen Gradienten des hydrostatischen Drucks (dp/dt) einer im Laugenbehälter befindlichen Flüssigkeit-Luft-Mischung, wobei die folgenden Schritte A) bis F) durchgeführt werden:
A) Bei Stillstand oder langsamem Drehen der Trommel, vorzugsweise bei Stillstand der Trommel, Abpumpen der Flüssigkeit-Luft-Mischung und nach einer vorgegebenen Zeit Δt₁ Messen des hydrostatischen Drucks p und/oder des negativen zeitlichen Gradienten des hydrostatischen Drucks (-dp/dt);
B) Vergleich des in Schritt A) gemessenen hydrostatischen Drucks p mit einem vorgegebenen Schwellenwert p₁ für den hydrostatischen Druck p und/oder Vergleich des in Schritt A) gemessenen negativen zeitlichen Gradienten des hydrostatischen Drucks (-dp/dt) mit einem vorgegebenen Schwellenwert (-dp/dt)₁ für den negativen zeitlichen Gradienten des hydrostatischen Drucks (-dp/dt), und
C) bei Vorliegen der Bedingungen (-dp/dt) < (-dp/dt)₁ und p > p₁ Durchführen der folgenden Schritte C1) bis C3),
C1) Zugabe einer vorgegebenen kleinen Wassermenge ΔVᵢ,
C2) Drehen der Trommel mit einer vorgegebenen niedrigen Drehzahl U₁, vorzugsweise in abwechselnden Richtungen, ggf. unterbrochen von einem Stillstehen der Trommel,
C3) Abpumpen der Flüssigkeit-Luft-Mischung, Messen des hydrostatischen Drucks p und Wiederholen von Schritt B),
D) bei Vorliegen der Bedingung (-dp/dt) > (-dp/dt)₁ oder p < p₁ Durchführen der folgenden Schritte D1) bis D4)
D1) bei einem Druck p, der größer als ein vorgegebener Druck p₂ ist, wobei p₂ < p < p₁ gilt, Zugabe einer vorgegebenen kleinen Wassermenge ΔVⱼ und Drehen der Trommel bei eingeschalteter Pumpe mit einer Drehzahl U₂ > U₁, wobei nach einem vorgegebenen Zeitintervall Δt₂ der hydrostatische Druck p gemessen wird und in Abhängigkeit von einer Änderung des hydrostatischen Drucks p nach Ablauf des Zeitintervalls Δt₂ einer der folgenden Schritte D2) bis D4) durchgeführt wird;
D2) bei einem Ansteigen des hydrostatischen Drucks p Zugabe einer vorgegebenen kleinen Wassermenge AVⱼ, Herabsetzen der Drehzahl U₁ um einen Betrag ΔUᵢ und Drehen der Trommel mit der Drehzahl U₁-AUᵢ;
D3) bei einem Gleichbleiben des hydrostatischen Drucks p Zugabe einer vorgegebenen kleinen Wassermenge ΔVⱼ und Drehen der Trommel mit unveränderter Drehzahl U₁;
D4) bei einer Abnahme des hydrostatischen Drucks p Zugabe einer vorgegebenen kleinen Wassermenge ΔVⱼ, Erhöhen der Drehzahl U₁ um einen Betrag ΔUⱼ und Drehen der Trommel mit der Drehzahl U₁-ΔUⱼ;
D5) Messen des hydrostatischen Drucks p nach Ablauf eines Zeitintervalls Δt₂, und für den Fall, dass p > p₁ ist und eine Summe Σ ΔV_{i,j} der zugegebenen Wassermengen ΔV_{i,j} kleiner als eine vorgegebene maximal zulässige Wassermenge W_{z} ist, Durchführung eines der Schritte D2) bis D4) in Abhängigkeit von der nach dem Zeitintervall Δt₂ eingetretenen Änderung des Drucks;
E) für den Fall ΣΔV_{i,j} > W_{z} Wiederholen der Schritte A) bis D5);
F) bei einem Druck p < p₂ Erhöhung der Drehzahl U der Trommel bis zum Erreichen einer vorgegebenen maximalen Drehzahl Uₘₐₓ.

Im vorgenannten Schritt A) erfolgt das langsame Drehen der Trommel vorzugsweise mit einer Drehzahl im Bereich von 10 bis 40 Umdrehungen pro Minute, beispielsweise mit 35 Umdrehungen pro Minute. Außerdem wird im Schritt A) vorteilhaft der negative zeitliche Gradient des hydrostatischen Drucks (-dp/dt) gemessen. Das Vorhandensein einer Flüssigkeit-Luft-Mischung (Schaum) zeigt sich im Allgemeinen in einer Auftragung von hydrostatischem Druck p gegen die Zeit t während eines Abpumpens durch einen mehr oder weniger ausgeprägten Knick, der eine Abnahme des negativen zeitlichen Gradienten des hydrostatischen Drucks (-dp/dt) anzeigt.

In einer bevorzugten Ausführungsform des erfindungsgemäßen Verfahrens ist die vorgegebene Wassermenge ΔVᵢ und / oder ΔVⱼ an eine Beladung der Trommel mit Wäsche angepasst.

Im Allgemeinen beträgt die vorgegebene Wassermenge ΔVᵢ und / oder ΔVⱼ 0,5 bis 2 Liter. Die Wassermengen ΔVᵢ und ΔVⱼ können gleich oder unterschiedlich sein. Vorzugsweise werden die Wassermengen ΔVᵢ und ΔVⱼ so eingestellt, dass beide gleich sind.

Erfindungsgemäß liegt die niedrige Drehzahl U₁ vorzugsweise im Bereich von 15 bis 45 Umdrehungen pro Minute. Vorzugsweise beträgt die Drehzahl U₂ mindestens 100 Umdrehungen pro Minute.

Bei dem vorgenannten bevorzugten Verfahren werden vorzugsweise die Schritte C2) und C3) gleichzeitig durchgeführt.

Im Schritt F) wird bei einem Druck p < p₂ die Drehzahl U der Trommel bis zum Erreichen einer vorgegebenen maximalen Drehzahl Uₘₐₓ, die vorzugsweise im Bereich von 900 bis 1100 Umdrehungen pro Minute liegt, erhöht. Die Erhöhung der Drehzahl kann allmählich oder in einer oder mehreren Stufen erfolgen.

Die Zeitintervalle Δt₁ und Δt₂ können gleich oder verschieden sein. Vorzugsweise sind sie gleich.

Vor Durchführung des erfindungsgemäßen Verfahrens kann eine Schaumdetektion durchgeführt werden.

Üblicherweise wird die Anwesenheit von Schaum (Flüssigkeit-Luft-Gemisch) über einen Druckaufbau beim Waschen oder Schleudern oder über eine stark verlangsamte Druckabnahme beim Abpumpen detektiert.

Die Schaumdetektion kann auch Ober eine Leitwertmessung mit zwei Elektroden im unteren Bereich des Laugenbehälters erfolgen. Darüber hinaus ist eine Schaumdetektion beim Schleudern mittels einer Auswertung der Soll/Ist-Drehzahldifferenz möglich. Bei der Schaumdetektion mittels Auswertung der Soll/lst-Drehzahldifferenz wird der Umstand ausgenutzt, dass der Schaum eine sich drehende Trommel bremsen kann, wodurch es zu einem Unterschied zwischen der Soll- und der Ist-Drehzahl kommt. Hierbei ist die Zuordnung zwischen einer bestimmten Schaumkonzentration und der Soll/ist-Differenz im Allgemeinen in einem Datenspeicher der Trommelwaschmaschine hinterlegt.

Bei einer Detektion von Schaum während des Schleuderns wird das Schleudern abgebrochen und das erfindungsgemäße Verfahren durchgeführt.

Die Erfindung betrifft außerdem eine Trommelwaschmaschine mit einer Programmsteuerung zur Steuerung eines Programmablaufs, einer in einem Laugenbehälter drehbar gelagerten Trommel, einem Wasserzulaufsystem, einem am Boden des Laugenbehälters angeordneten Laugenablaufsystem mit einer Laugenpumpe, einem Antriebsmotor für die Trommel, einem Sensor zur Bestimmung eines Schaumniveaus hₛ und/oder eines negativen zeitlichen Gradienten (dhₛ/dt) einer im Laugenbehälter befindlichen Flüssigkeit-Luft-Mischung, sowie Schaltmitteln zum Drehen, Beschleunigen, Abbremsen und/oder Anhalten der Trommel, wobei die Schaltmittel das oben beschriebene erfindungsgemäße Verfahren durchführen können. Vorzugsweise weist die erfindungsgemäße Trommelwaschmaschine überdies eine Heizeinrichtung auf.

Das Verfahren und die Trommelwaschmaschine der vorliegenden Erfindung ermöglichen eine schnelle und effiziente Schaumbeseitigung. Im Allgemeinen wird einmal ausgeschleuderter Schaum nicht wieder auf die Wäsche aufgetragen. Die Erfindung ermöglicht bei Einsatz reduzierter Wassermengen die Vermeidung von restlichem Schaum auf Wäsche und Manschette. Die Erfindung ermöglicht hierbei eine automatische Anpassung der Schaumbeseitigungsmaßnahme an die tatsächlich erfolgte Bildung von Schaum.

Die Erfindung wird im Folgenden anhand der Figur 1 illustriert, die eine schematische Darstellung der für die Erfindung relevanten Teile einer Trommelwaschmaschine ist, in der ein erfindungsgemäßes Verfahren zur Beseitigung von Schaum durchgeführt werden kann. Andere Ausführungsformen sind denkbar.

Die Trommelwaschmaschine der in Figur 1 gezeigten Ausführungsform weist einen Laugenbehälter 1 auf, in dem eine Trommel 2 drehbar gelagert und durch den Antriebsmotor 14 antreibbar ist. Für eine verbesserte Ergonomie ist die Drehachse 3 der Trommel 2 aus der Horizontalen um einen kleinen Winkel (z.B. 13°) nach vorne oben gerichtet, so dass der Benutzer der Trommelwaschmaschine einen leichteren Zugang und Einblick in das Innere der Trommel 2 hat. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Waschlauge und eine Verminderung der freien Flotte erreicht, welche diejenige Menge an Waschlauge im Laugenbehälter 1 bezeichnet, die durch die gesättigte Wäsche nicht mehr aufgenommen werden kann (im Wesentlichen unterhalb des tiefsten Punktes der Trommel 2).

Die Trommelwaschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser Waschmittelportionen in den Laugenbehälter transportieren kann. Außerdem befindet sich im Laugenbehälter 1 eine Heizeinrichtung 13. Das Ventil 9 wie auch die Heizeinrichtung 13 können durch eine Steuereinrichtung ("Programmsteuerung") 12 in Abhängigkeit von einem Programmablaufplan gesteuert werden, der an ein Zeitprogramm und/oder an das Erreichen von gewissen Messwerten von Parametern wie Laugenniveau, Laugentemperatur, Drehzahl der Trommel usw. innerhalb der Trommelwaschmaschine gebunden sein kann. 15 bedeutet einen Sensor für die Messung des hydrostatischen Druckes bzw. seines negativen zeitlichen Gradienten im Laugenbehälter 1.16 bedeutet eine Laugenpumpe zum Abpumpen der Waschlauge.

## Patentansprüche

1. Verfahren zum Beseitigen von Schaum in einer Trommelwaschmaschine mit einer Programmsteuerung (12) zur Steuerung eines Programmablaufs, einer in einem Laugenbehälter (1) drehbar gelagerten Trommel (2), einem Wasserzulaufsystem (8, 9, 10), einem am Boden des Laugenbehälters (1) angeordneten Laugenablaufsystem mit einer Laugenpumpe (16), einem Antriebsmotor (14) für die Trommel (2) und einem Sensor (15) zur Bestimmung eines Schaumniveaus **hₛ** und/oder eines negativen zeitlichen Gradienten des Schaumniveaus (dhₛ/dt) einer im Laugenbehälter (1) befindlichen Flüssigkeit-Luft-Mischung, **dadurch gekennzeichnet, dass** bei vom Sensor (15) erkanntem Schaum während eines Schleuderhochlaufs der Trommel (2), d.h. einem kontinuierlichen oder diskontinuierlichen Erhöhen der Drehzahl der Trommel (2), bei kontinuierlich oder diskontinuierlich eingeschalteter Laugenpumpe (16) kontinuierlich oder diskontinuierlich eine kleine Wassermenge zugegeben wird, wobei bei einem Schleudern das Schaumniveau hₛ mittels des Sensors (15) überwacht wird und in Abhängigkeit vom Schaumniveau hₛ eine Drehzahl der Trommel (2) gesteuert wird, so dass bei einer Erhöhung des Schaumniveaus hₛ die Drehzahl verringert wird, bei einer Beibehaltung des Schaumniveaus hₛ die Drehzahl beibehalten wird und/oder bei einer Verringerung des Schaumniveaus hₛ die Drehzahl erhöht wird, und eine maximal zulaufende Wassermenge während des Schleuderhochlaufs an die Menge der in der Trommel (2) befindlichen Wäsche angepasst ist.

2. Verfahren nach Anspruch 1, **dadurch gekennzeichnet, dass** bei Überschreiten eines maximalen Schaumniveaus hₛₘₐₓ die Drehzahl bis zum Stillstand der Trommel (2) herabgesetzt wird.

3. Verfahren nach Anspruch 2, **dadurch gekennzeichnet, dass** das maximale Schaumniveau hₛₘₐₓ an die Menge der in der Trommel (2) befindlichen Wäsche angepasst ist.

4. Verfahren nach einem der Ansprüche 1 bis 3, **dadurch gekennzeichnet, dass** der Sensor (15) ein optisches Messsystem ist.

5. Verfahren nach einem der Ansprüche 1 bis 3, **dadurch gekennzeichnet, dass** der Sensor (15) ein konduktometrisches Messsystem ist.

6. Verfahren nach einem der Ansprüche 1 bis 3, **dadurch gekennzeichnet, dass** der Sensor (15) ein kapazitives Messsystem ist.

7. Verfahren nach einem der Ansprüche 1 bis 3, **dadurch gekennzeichnet, dass** der Sensor (15) ein Druckmesssystem ist.

8. Verfahren nach Anspruch 7, **dadurch gekennzeichnet, dass** das Druckmesssystem zusätzlich für die Regelung eines Wasserstands während eines Wasch- und/oder Spülgangs genutzt wird.

9. Verfahren nach einem der Ansprüche 1 bis 8, **dadurch gekennzeichnet, dass** die kontinuierlich zulaufende Wassermenge 0,5 bis 1,5 l/ min beträgt.

10. Verfahren nach einem der Ansprüche 1 bis 8, **dadurch gekennzeichnet, dass** die diskontinuierlich zulaufende Wassermenge jeweils 0,2 bis 2 l beträgt.

11. Verfahren nach einem der Ansprüche 1 bis 10, **dadurch gekennzeichnet, dass** die folgenden Schritte A) bis F) durchgeführt werden:
A) Bei Stillstand oder langsamem Drehen der Trommel Abpumpen der Flüssigkeit-Luft-Mischung und nach einer vorgegebenen Zeit Δt₁ Messen des hydrostatischen Drucks p und/oder des negativen zeitlichen Gradienten des hydrostatischen Drucks (-dp/dt);
B) Vergleich des in Schritt A) gemessenen hydrostatischen Drucks p mit einem vorgegebenen Schwellenwert p₁ für den hydrostatischen Druck p und/oder Vergleich des in Schritt A) gemessenen negativen zeitlichen Gradienten des hydrostatischen Drucks (-dp/dt) mit einem vorgegebenen Schwellenwert (-dp/dt)₁ für den negativen zeitlichen Gradienten des hydrostatischen Drucks (-dp/dt), und
C) bei Vorliegen der Bedingungen (-dp/dt) < (-dp/dt)₁ und p > p₁ Durchführen der folgenden Schritte C1) bis C3),
C1) Zugabe einer vorgegebenen kleinen Wassermenge ΔVᵢ,
C2) Drehen der Trommel mit einer vorgegebenen niedrigen Drehzahl U₁,
C3) Abpumpen der Flüssigkeit-Luft-Mischung, Messen des hydrostatischen Drucks p und Wiederholen von Schritt B),
D) bei Vorliegen der Bedingung (-dp/dt) > (-dp/dt)₁ oder p < p₁ Durchführen der folgenden Schritte D1) bis D4)
D1) bei einem Druck p, der größer als ein vorgegebener Druck p₂ ist, wobei p₂ < p < p₁ gilt, Zugabe einer vorgegebenen kleinen Wassermenge ΔVⱼ und Drehen der Trommel bei eingeschalteter Pumpe mit einer Drehzahl U₂ > U₁, wobei nach einem vorgegebenen Zeitintervall Δt₂ der hydrostatische Druck p gemessen wird und in Abhängigkeit von einer Änderung des hydrostatischen Drucks p nach Ablauf des Zeitintervalls Δt₂ einer der folgenden Schritte D2) bis D4) durchgeführt wird;
D2) bei einem Ansteigen des hydrostatischen Drucks p Zugabe einer vorgegebenen kleinen Wassermenge ΔVⱼ, Herabsetzen der Drehzahl U₁ um einen Betrag ΔUᵢ und Drehen der Trommel mit der Drehzahl U₁-ΔUᵢ;
D3) bei einem Gleichbleiben des hydrostatischen Drucks p Zugabe einer vorgegebenen kleinen Wassermenge ΔVⱼ und Drehen der Trommel mit unveränderter Drehzahl U₁;
D4) bei einer Abnahme des hydrostatischen Drucks p Zugabe einer vorgegebenen kleinen Wassermenge ΔVⱼ, Erhöhen der Drehzahl U₁ um einen Betrag ΔUⱼ und Drehen der Trommel mit der Drehzahl U₁-AUⱼ;
D5) Messen des hydrostatischen Drucks p nach Ablauf eines Zeitintervalls Δt₂ , und für den Fall, dass p > p₁ ist und eine Summe Σ AV_{i,j} der zugegebenen Wassermengen ΔV_{i,j} kleiner als eine vorgegebene maximal zulässige Wassermenge W_{z} ist, Durchführung eines der Schritte D2) bis D4) in Abhängigkeit von der nach dem Zeitintervall Δt₂ eingetretenen Änderung des Drucks;
E) für den Fall ΣΔV_{i,j} > W_{z} Wiederholen der Schritte A) bis D5);
F) bei einem Druck p < p₂ Erhöhung der Drehzahl U der Trommel bis zum Erreichen einer vorgegebenen maximalen Drehzahl Uₘₐₓ.

12. Trommelwaschmaschine mit einer Programmsteuerung (12) zur Steuerung eines Programmablaufs einer in einem Laugenbehälter (1) drehbar gelagerten Trommel (2), einem Wasserzulaufsystem (8, 9, 10), einem am Boden des Laugenbehälters (1) angeordneten Laugenablaufsystem mit einer Laugenpumpe (16), einem Antriebsmotor (14) für die Trommel (2), einem Sensor (15) zur Bestimmung eines Schaumniveaus hₛ und/oder eines negativen zeitlichen Gradienten (dhₛ/dt) einer im Laugenbehälter (1) befindlichen Flüssigkeit-Luft-Mischung, sowie Schaltmitteln (9, 12, 14) zum Drehen, Beschleunigen, Abbremsen und/oder Anhalten der Trommel, **dadurch gekennzeichnet, dass** die Schaltmittel (9, 12, 14) eingerichtet sind zum Beseitigen von Schaum in der Trommelwaschmaschine, indem bei vom Sensor (15) erkanntem Schaum während eines Schleuderhochlaufs der Trommel (2) bei kontinuierlich oder diskontinuierlich eingeschalteter Laugenpumpe (16) kontinuierlich oder diskontinuierlich eine kleine Wassermenge zugegeben wird, wobei bei einem Schleudern das Schaumniveau hₛ mittels des Sensors (15) überwacht wird und in Abhängigkeit vom Schaumniveau hₛ eine Drehzahl der Trommel (2) gesteuert wird, so dass bei einer Erhöhung des Schaumniveaus hₛ die Drehzahl verringert wird, bei einer Beibehaltung des Schaumniveaus hₛ die Drehzahl beibehalten wird und/oder bei einer Verringerung des Schaumniveaus hₛ die Drehzahl erhöht wird, und eine maximal zulaufende Wassermenge während des Schleuderhochlaufs an die Menge der in der Trommel (2) befindlichen Wäsche angepasst ist.

## Claims

1. Method of eliminating foam in a drum washing machine with a program control (12) for control of a program sequence, a drum (2) rotatably mounted in a solution container (1), a water feed system (8, 9, 10), a solution drain system, which is arranged at the base of the solution container (1), with a solution pump (16), a drive motor (14) for the drum (2) and a sensor (15) for determining the level hₛ of foam and/or a negative time gradient (dhₛ/dt) of the foam level of a liquid/air mixture in the solution container (1), **characterised in that** when foam is recognised by the sensor (15) during spinning run-up of the drum (2), i.e. a continuous or discontinuous increase in the rotational speed of the drum (2), with the solution pump (16) switched on continuously or discontinuously a small quantity of water is added continuously or discontinuously, wherein the level hₛ of foam is monitored by means of the sensor (15) during spinning and a rotational speed of the drum (2) is controlled in dependence on the level hₛ of foam so that in a case of increase in the level hₛ of foam the rotational speed is reduced, in a case of maintenance of the level hₛ of foam the rotational speed is maintained and/or in a case of a reduction in the level hₛ of foam the rotational speed is increased, and a maximum feed quantity of water is adapted during the spinning run-up to the amount of laundry present in the drum (2).

2. Method according to claim 1, **characterised in that** in the case of exceeding a maximum level hₛₘₐₓ of foam the rotational speed is reduced to standstill of the drum (2).

3. Method according to claim 2, **characterised in that** the maximum level hₛₘₐₓ of foam is adapted to the amount of laundry present in the drum (2).

4. Method according to any one of claims 1 to 3, **characterised in that** the sensor (15) is an optical measuring system.

5. Method according to any one of claims 1 to 3, **characterised in that** the sensor (15) is a conductometric measuring system.

6. Method according to any one of claims 1 to 3, **characterised in that** the sensor (15) is a capacitive measuring system.

7. Method according to any one of claims 1 to 3, **characterised in that** the sensor (15) is a pressure measuring system.

8. Method according to claim 7, **characterised in that** the pressure measuring system is additionally used for regulating a water state during a washing and/or rinsing process.

9. Method according to any one of claims 1 to 8, **characterised in that** the continuously fed water quantity is 0.5 to 1.5 l/min.

10. Method according to any one of claims 1 to 8, **characterised in that** the discontinuously fed water quantity is in each instance 0.2 to 2 l.

11. Method according to any one of claims 1 to 10, **characterised in that** the following steps A) to F) are carried out:
A) in the case of standstill or slow rotation of the drum, pumping away of the liquid/air mixture and after a predetermined time Δt₁ measuring the hydrostatic pressure p and/or the negative time gradient (-dp/dt) of the hydrostatic pressure;
B) comparing the hydrostatic pressure p measured in step A) with a predetermined threshold value p₁ for the hydrostatic pressure p and/or comparing the negative time gradient (-dp/dt), which is measured in step A), of the hydrostatic pressure with a predetermined threshold value (-dp/dt)₁ for the negative time gradient (-dp/dt) of the hydrostatic pressure and
C) performing the following steps C1) to C3) if the conditions (-dp/dt) < (-dp/dt)₁ and p > p₁ are present:
C1) adding a predetermined small water quantity ΔVᵢ;
C2) rotating the drum at a predetermined low rotational speed U₁;
C3) pumping away the liquid/air mixture, measuring the hydrostatic pressure p and repeating step B);
D) performing the following steps D1) to D4) if the condition (-dp/dt) > (-dp/dt)₁ or p < p₁ is present:
D1) in the case of pressure p greater than a predetermined pressure p₂, wherein p₂ < p < p₁, adding a predetermined small water quantity ΔVⱼ and rotating the drum at a rotational speed U₂ > U₁ with the pump switched on, wherein after a predetermined time interval Δt₂ the hydrostatic pressure p is measured and depending on a change in the hydrostatic pressure p after expiry of the time interval Δt₂ one of the following steps D2) to D4) is performed:
D2) in the case of a rise in the hydrostatic pressure p adding a predetermined small water quantity ΔVⱼ, reducing the rotational speed U₁ by an amount ΔUᵢ and rotating the drum at the rotational speed U₁ - AUᵢ;
D3) in the case of the hydrostatic pressure p remaining the same adding a predetermined small water quantity ΔVⱼ and rotating the drum at unchanged rotational speed U₁;
D4) in the case of reduction in the hydrostatic pressure p adding a predetermined small water quantity ΔVⱼ, increasing the rotational speed U₁ by an amount ΔUⱼ and
rotating the drum at the rotational speed U₁ - ΔUⱼ;
D5) measuring the hydrostatic pressure p after expiry of a time interval Δt₂ and if p > p₁ and a sum ∑ΔV_{i,j} of the added water quantities ΔV_{i,j} is smaller than a predetermined maximum permissible water quantity W_{z} carrying out one of the steps D2) to D4) in dependence on the change in pressure occurring after the time internal Δt₂;
E) repeating the steps A) to D5) if ∑ΔV_{i,j} > W_{z}; and
F) in the case of a pressure p < p₂ increasing the rotational speed U of the drum until reaching a predetermined maximum rotational speed Uₘₐₓ.

12. Drum washing machine with a program control (12) for control of a program sequence, a drum (2) rotatably mounted in solution container (1), a water feed system (8, 9, 10), a solution drain system, which is arranged at the base of the solution container (1), with a solution pump (16), a drive motor (14) for the drum (2) and a sensor (15) for determining the level hₛ of foam and/or a negative time gradient (dhₛ/dt) [of the foam level] of a liquid/air mixture in the solution container (1), as well as switching means (9, 12, 14) for rotating, accelerating, braking and/or stopping the drum, **characterised in that** the switching means (9, 12, 14) are arranged for eliminating foam in the drum washing machine **in that** when foam is recognised by the sensor (15) during spinning run-up of the drum (2) with the solution pump (16) switched on continuously or discontinuously a small quantity of water is added continuously or discontinuously, wherein the level hₛ of foam is monitored by means of the sensor (15) during spinning and a rotational speed of the drum (2) is controlled in dependence on the level hₛ of foam so that in a case of increase in the level hₛ of foam the rotational speed is reduced, in a case of maintenance of the level hₛ of foam the rotational speed is maintained and/or in a case of a reduction in the level hₛ of foam the rotational speed is increased, and a maximum feed quantity of water is adapted during the spinning run-up to the amount of laundry present in the drum (2).

## Revendications

1. Procédé d'élimination de mousse dans un lave-linge à tambour comprenant une commande de programme (12) pour la commande d'un déroulement de programme, un tambour (2) logé de manière rotative dans un réservoir de liquide de lavage (1), un système d'arrivée d'eau (8, 9, 10), un système d'évacuation de liquide de lavage disposé sur le fond du réservoir de liquide de lavage (1), muni d'une pompe de liquide de lavage (16), comprenant un moteur d'entraînement (14) pour le tambour (2) et un capteur (15) pour déterminer un niveau de mousse hₛ et/ou un gradient temporel négatif du niveau de mousse (dhₛ/dt) d'un mélange liquide-air se trouvant dans le réservoir de liquide de lavage (1), **caractérisé en ce qu'**en cas de mousse détectée par le capteur (15) pendant une marche d'essorage ascendante du tambour (2), c'est-à-dire pendant une augmentation continue ou discontinue de la vitesse de rotation du tambour (2), avec la pompe de liquide de lavage (16) en service de manière continue ou discontinue, une petite quantité d'eau est ajoutée de manière continue ou discontinue, le niveau de mousse hₛ étant surveillé au moyen du capteur (15) lors d'un essorage et une vitesse de rotation du tambour (2) étant commandée en fonction du niveau de mousse hₛ de sorte que lors d'une augmentation du niveau de mousse hₛ, la vitesse de rotation est diminuée, lors du maintien du niveau de mousse hₛ, la vitesse de rotation est conservée et/ou lors d'une diminution du niveau de mousse hₛ, la vitesse de rotation est augmentée, et qu'une quantité d'eau maximale arrivant pendant la marche ascendante de l'essorage est adaptée à la quantité de linge se trouvant dans le tambour (2).

2. Procédé selon la revendication 1, **caractérisé en ce que** lors du dépassement d'un niveau de mousse maximal hₛₘₐₓ, la vitesse de rotation est diminuée jusqu'à l'arrêt de marche du tambour (2).

3. Procédé selon la revendication 2, **caractérisé en ce que** le niveau de mousse maximal hₛₘₐₓ, est adapté à la quantité de linge se trouvant dans le tambour (2).

4. Procédé selon l'une quelconque des revendications 1 à 3, **caractérisé en ce que** le capteur (15) est un système de mesure optique.

5. Procédé selon l'une quelconque des revendications 1 à 3, **caractérisé en ce que** le capteur (15) est un système de mesure conductométrique.

6. Procédé selon l'une quelconque des revendications 1 à 3, **caractérisé en ce que** le capteur (15) est un système de mesure capacitif.

7. Procédé selon l'une quelconque des revendications 1 à 3, **caractérisé en ce que** le capteur (15) est un système de mesure de pression.

8. Procédé selon la revendication 7, **caractérisé en ce que** le système de mesure de pression est utilisé en plus pour le réglage d'un niveau d'eau pendant un cycle de lavage et/ou de rinçage.

9. Procédé selon l'une quelconque des revendications 1 à 8, **caractérisé en ce que** la quantité d'eau arrivant de manière continue est de 0,5 à 1,5 l/ min.

10. Procédé selon l'une quelconque des revendications 1 à 8, **caractérisé en ce que** la quantité d'eau arrivant de manière discontinue est respectivement de 0,2 à 2 litres.

11. Procédé selon l'une quelconque des revendications 1 à 10, **caractérisé en ce que** les étapes suivantes A) à F) sont réalisées :
A) En cas d'arrêt de marche ou de rotation lente du tambour, vidange du mélange liquide-air et, après un temps prédéterminé Δt₁, mesure de la pression hydrostatique p et/ou du gradient temporel négatif de la pression hydrostatique (-dp/dt) ;
B) Comparaison de la pression hydrostatique p mesurée à l'étape A) avec une valeur seuil prédéfinie p₁ pour la pression hydrostatique p et/ou comparaison du gradient temporel négatif de la pression hydrostatique (-dp/dt), mesuré à l'étape A), avec une valeur seuil prédéfinie (-dp/dt)₁ pour le gradient temporel négatif de la pression hydrostatique (-dp/dt), et
C) lorsque les conditions (-dp/dt) < (-dp/dt)₁ et p > p₁ sont données, réalisation des étapes suivantes C1) à C3),
C1) Ajout d'une petite quantité d'eau prédéterminée ΔVᵢ,
C2) Rotation du tambour avec une basse vitesse de rotation prédéterminée U₁,
C3) Vidange du mélange liquide-air, mesure de la pression hydrostatique p et répétition de l'étape B),
D) Lorsque la condition (-dp/dt) > (-dp/dt)₁ ou p < p1 est donnée, réalisation des étapes suivantes D1) à D4),
D1) Lors d'une pression p supérieure à une pression prédéfinie p₂, où p₂ < p < p₁, ajout d'une petite quantité d'eau prédéfinie ΔVⱼ et rotation du tambour, la pompe étant en service avec une vitesse de rotation U₂ > U₁, la pression hydrostatique p étant mesurée après un intervalle de temps prédéfini Δt₂, et une des étapes suivantes D2) à D4) étant réalisée en fonction d'un changement de la pression hydrostatique p après l'écoulement de l'intervalle de temps Δt₂ ;
D2) Lors d'une augmentation de la pression hydrostatique p, ajout d'une petite quantité d'eau prédéfinie ΔVⱼ, diminution de la vitesse de rotation U₁ d'un montant ΔUᵢ et rotation du tambour avec la vitesse de rotation U₁- ΔUᵢ ;
D3) Lors d'un maintien de la pression hydrostatique p, ajout d'une petite quantité d'eau prédéfinie ΔVⱼ et rotation du tambour avec une vitesse de rotation inchangée U₁ ;
D4) Lors d'une diminution de la pression hydrostatique p, ajout d'une petite quantité d'eau prédéfinie ΔVⱼ, augmentation de la vitesse de rotation U₁ d'un montant ΔUⱼ et rotation du tambour avec la vitesse de rotation U₁- ΔUⱼ ;
D5) Mesure de la pression hydrostatique p après l'écoulement d'un intervalle de temps Δt₂, et pour le cas où p > p1 et qu'une somme Σ ΔV_{i,j} des quantités d'eau ajoutées soit inférieure à une quantité d'eau maximale admissible W_{z}, réalisation de l'une des étapes D2) à D4) en fonction du changement de la pression intervenu après l'intervalle de temps Δt₂ ;
E) Pour le cas où Σ ΔV_{i,j} > W_{z}, répétition des étapes A) à D5) ;
F) Lors d'une pression p < p₂, augmentation de la vitesse de rotation U du tambour jusqu'à l'obtention d'une vitesse de rotation maximale prédéfinie Uₘₐₓ.

12. Lave-linge à tambour comprenant une commande de programme (12) pour la commande d'un déroulement de programme, un tambour (2) logé de manière rotative dans un réservoir de liquide de lavage (1), un système d'arrivée d'eau (8, 9, 10), un système d'évacuation de liquide de lavage disposé sur le fond du réservoir de liquide de lavage (1), muni d'une pompe de liquide de lavage (16), comprenant un moteur d'entraînement (14) pour le tambour (2), un capteur (15) pour déterminer un niveau de mousse hₛ et/ou un gradient temporel négatif (dhₛ/dt) d'un mélange liquide-air se trouvant dans le réservoir de liquide de lavage (1), ainsi que de moyens de commutation (9, 12, 14) destinés à faire tourner, accélérer, freiner et/ou arrêter le tambour, **caractérisé en ce que** les moyens de commutation (9, 12, 14) sont agencés pour éliminer la mousse dans le lave-linge à tambour, du fait qu'en cas de mousse détectée par le capteur (15) pendant une marche d'essorage ascendante du tambour (2), avec la pompe de liquide de lessive (16) mise en service de manière continue ou discontinue, une petite quantité d'eau est ajoutée de manière continue ou discontinue, le niveau de mousse hₛ étant surveillé au moyen du capteur (15) lors d'un essorage et une vitesse de rotation du tambour (2) étant commandée en fonction du niveau de mousse hₛ de sorte que lors d'une augmentation du niveau de mousse hₛ, la vitesse de rotation est diminuée, lors d'un maintien du niveau de mousse hₛ, la vitesse de rotation est conservée et/ou lors d'une diminution du niveau de mousse hₛ, la vitesse de rotation est augmentée, et qu'une quantité d'eau maximale arrivant pendant la marche ascendante de l'essorage est adaptée à la quantité de linge se trouvant dans le tambour (2).
